# EUROPÄISCHE PATENTSCHRIFT

(11) **EP 2 549 113 B1**
(45) Veröffentlichungstag und Bekanntmachung des Hinweises auf die Patenterteilung: **24.10.2018**
(21) Anmeldenummer: 12174213.4
(22) Anmeldetag: 28.06.2012
(51) Int. Cl.: F04D 13/06, F04D 29/02, F04D 29/22, F04D 29/048

(54) **Magnetischer Rotor sowie Rotationspumpe mit einem magnetischen Rotor**
Magnetic rotor and rotation pump with a magnetic rotor
Rotor magnétique et pompe rotative dotée d'un rotor magnétique

(30) Priorität: 20.07.2011 EP 11174669
(43) Veröffentlichungstag der Anmeldung: 23.01.2013
(73) Patentinhaber: Levitronix GmbH, 8005 Zürich (CH)
(72) Erfinder: Schöb, Reto, 8964 Rudolfstetten (CH); Eberle, Thomas, 8404 Winterthur (CH); Barletta, Natale, 8048 Zürich (CH)
(74) Vertreter: Intellectual Property Services GmbH

(56) Entgegenhaltungen:
- WO-A2-2006/039747

## Beschreibung

Die Erfindung betrifft einen magnetischen Rotor für eine Rotationspumpe gemäss dem unabhängigen Anspruch 1.

Für spezielle Anwendungen haben sich in der Technik magnetisch gelagerte Rotationspumpen durchgesetzt, bei welchen ein Flügelrad im Innern eines bevorzugt vollständig geschlossenen Pumpengehäuses durch magnetische Kräfte schwebend gelagert ist und durch ein Drehfeld angetrieben wird, das von einem häufig ausserhalb des Pumpengehäuses angeordneten Stator erzeugt wird. Solche Pumpen sind insbesondere für solche Anwendungen vorteilhaft, bei denen das zu fördernde Fluid nicht verunreinigt werden darf, beispielsweise zum Fördern biologischer Flüssigkeiten wie Blut oder hochreiner Flüssigkeiten wie Reinstwasser. Die WO 2006/039747 offenbart einen doppelt gekapselten Pumpenrotor für eine solche Blutpumpe.

Zudem eignen sich solche Rotationspumpen zum Fördern aggressiver Flüssigkeiten, die mechanische Lager in kurzer Zeit zerstören würden. Daher werden derartige Rotationspumpen besonders bevorzugt in der Halbleiterindustrie, zum Beispiel zum Fördern mechanisch aggressiver Fluide beim Bearbeiten einer Oberfläche von Halbleiterwafern eingesetzt. Als ein wichtiges Beispiel seien hier chemisch-mechanische Polierprozesse (CMP, chemical-mechanical planerisation) genannt. Bei solchen Prozessen wird eine üblicherweise als Slurry bezeichnete Suspension aus typischerweise sehr feinen Feststoffpartikeln und einer Flüssigkeit auf einen rotierenden Wafer aufgebracht und dient dort zum Polieren bzw. Läppen der sehr feinen Halbleiterstrukturen. Ein anderes Beispiel ist das Aufbringen von Fotolack auf den Wafer, oder das Aufrauen von Oberflächen von Computerfestplatten um ein Anhaften der Schreib/Leseköpfe durch Adhäsionskräfte, also zum Beispiel durch Van-der-Waals Kräfte zu verhindern.

Auch für andere hoch aggressive Substanzen werden magnetgelagerte Rotationspumpen in der Praxis bevorzugt eingesetzt. So zum Beispiel in der Halbleiterfertigung zum Pumpen von höchst aggressiven Chemikalien wie Schwefelsäure (H₂SO₄), die oft auch unter erhöhten Temperaturen, z.B. bei 150°C bis 200°C oder sogar noch höher bereit gestellt werden müssen. Eine andere typische, sehr aggressive Säure ist Phosphorsäure (H₃PO₄), die in bestimmten Anwendungen bei Temperatur bis 160°C oder noch höher zuverlässig gepumpt werden muss. Aber auch Salzsäure (HCl), Flusssäure (HF), Salpetersäure (HNO₃), Essigsäure (CH₃COOH) oder Ammonium Fluorid (NH₄F₂). Dabei sind auch Mischungen z.B. aus Schwefelsäure und Ozon (H₂SO₄ mit O₃), Schwefelsäure mit Wasserstoff Peroxyd (H₂SO₄ mit H₂O₂) oder beispielweise Schwefelsäure mit Flusssäure und Salpetersäure (H₂SO₄ mit HF und HNO₃) häufig im Einsatz.

Dabei ist es bekannt, dass bestimmte fluorierte Kohlenwasserstoffe eine gewisse Resistenz gegen chemisch aggressive Substanzen, insbesondere gegen die zuvor genannten Säuren zeigen. Daher ist es ebenfalls bekannt, z.B. Rotoren von lagerlosen Pumpen mit Verkapselungen aus fluorierten Kohlenwasserstoffen zu versehen, um den im Inneren des Rotors liegenden Permanentmagneten vor den schädlichen Einflüssen der aggressiven Säuren bzw. Säurengemischen möglichst zu schützen.

Allerdings bilden die fluorierten Kohlenwasserstoffe sehr häufig keine ausreichende Barriere gegen gasförmige Bestandteile der Chemikalien. So hat eine Verkapselung aus einem fluorierten Kohlenwasserstoff z.B. nur eine sehr eingeschränkte Barrierewirkung gegen Ozon (O₃), das z.B. in einem zu pumpenden Gemisch aus Schwefelsäure und Ozon (H₂SO₄ mit O₃) in wesentlichen Mengen enthalten sein kann.

Diffundiert z.B. Ozon in ausreichender Menge durch die Verkapselung aus fluoriertem Kohlenwasserstoff zum Permanentmagneten im Inneren des Rotors, so kann das zu einer sehr schwerwiegenden Schädigung des Permanentmagneten im Rotor führen, der Permanentmagnet kann sich z.B. regelrecht aufblähen und den Rotor im schlimmsten Fall geradezu sprengen.

Es versteht sich von selbst, dass diese negativen Effekte bei erhöhten Temperaturen noch massiv verstärkt werden, nicht zuletzt, weil, wie allgemein bekannt, bei erhöhter Temperatur die Diffusionsprozesse zunehmend massiv beschleunigt sind.

Dagegen sind Substanzen, die eine bessere Diffusionsbarriere bilden sehr häufig nicht gegen die extrem aggressiven Säuren, vor allem nicht bei erhöhter Temperatur resistent. Versucht man also Rotorverkapselungen aus einem Material zu einem anderen Material als fluorierten Kohlenwasserstoffen zu verwenden, so werden diese Verkapselungen sehr rasch von den aggressiven Säuren angegriffen, das Material der Verkapselung kann durch die Säuren teilweise aufgelöst oder herausgelöst werden, das dann als Verunreinigung in das zu pumpende Fluid gelangt und an anderer Stelle im Prozess eine schädliche Wirkung entfalten kann.

Wenn eine Verkapselung zum Beispiel ein Metall enthält, so können durch die Säuren Metallionen in Lösung gebracht werden, die dann als Bestandteil des zu pumpenden Fluid Auswirkungen auf nachfolgende Arbeitsprozesse haben können. Das kann z.B. bei Anwendungen in der Halbleiterindustrie zu geradezu katastrophalen Folgen führen, da die gelösten Metallionen schon in geringsten Konzentrationen im Fluid beispielweise die Dotierung der zu behandelnden Halbleiter in unkontrollierter Weise ändern können und so die Halbleiterprodukte im schlimmsten Fall völlig unbrauchbar machen können.

Analoge Probleme können natürlich auch mit Blick auf das Pumpengehäse auftreten. Wenn z.B. die Inneren Oberflächen des Pumpengehäuses mittels einer Schicht aus fluorierten Kohlenwasserstoffen geschützt sind, können immer noch gasförmige Bestandteile hindurch diffundieren, die dann den Stator mit der Zeit zerstören.

Es ist daher eine Aufgabe der Erfindung, einen magnetischen Rotor für eine Rotationspumpe bereitzustellen, bei welchem ein im Inneren des Rotors vorgesehener Permanentmagnet für eine ausreichend lange Standzeit gegen die schädlichen Auswirkungen von flüssigen und gasartigen bzw. in Form von Ionen gelösten Substanzen eines zu pumpenden Fluids geschützt ist, so dass der Rotor seltener ausgetauscht werden muss. Ausserdem soll durch die Erfindung eine Rotationspumpe, insbesondere Spaltrohrmotorpumpe geschaffen werden, die analog zum erfindungsgemässen Rotor gegen die zuvor erwähnten und aus dem Stand der Technik bekannten schädlichen Einflüsse ausreichend geschützt ist. Dabei soll insbesondere ein ausreichender Schutz gegen aggressive Säuren mit gasartigen Bestandteilen, auch zur Anwendung unter hohen Temperaturen geschaffen werden.

Die diese Aufgaben lösenden Gegenstände der Erfindung sind durch die Merkmale des unabhängigen Anspruchs 1 gekennzeichnet.

Die abhängigen Ansprüche beziehen sich auf besonders vorteilhafte Ausführungsformen der Erfindung.

Die Erfindung betrifft somit einen Magnetischer Rotor für eine Rotationspumpe, wobei der Rotor zum Fördern eines Fluids in einem Pumpengehäuse innerhalb eines Stators der Rotationspumpe magnetisch berührungslos antreibbar und lagerbar ist, und der Rotor mittels einer äusseren Verkapselung umfassend einen fluorierten Kohlenwasserstoff gekapselt ist. Erfindungsgemäss umfasst der Rotor innerhalb der Verkapselung einen von einem Metallmantel ummantelten Permanentmagneten, wobei der Metallmantel mindestens ein Metall der Gruppe der Elemente bestehend aus Tantal, Niob, Zirkon, Titan, Hafnium, Gold, Platin, Palladium, Osmium, Iridium, Ruthenium und Rhodium umfasst.

Der Permanentmagnet des Rotors der vorliegenden Erfindung ist somit doppelt gekapselt: Ein innerer Metallmantel umschliesst den Permanentmagneten des Rotors im Wesentlichen vollständig, besonders bevorzugt wird der Permanentmagnet gasdicht durch den Metallmantel umschlossen. Der Metallmantel seinerseits befindet sich innerhalb einer äusseren Verkapselung aus einem fluorierten Kohlenwasserstoff. Dabei kann der Metallmantel unmittelbar durch die Verkapselung bevorzugt vollständig verkleidet sein oder es kann sich je nach Anforderung zwischen Metallmantel und äusserer Verkapselung noch ein weiteres Material vorgesehen sein, zum Beispiel um die Geometrie, die Masse oder andere Parameter des Rotors an bestimmte Erfordernisse anzupassen. Dementsprechend kann auch der Permanentmagnet direkt vom Metallmantel umschlossen sein oder es kann sich zwischen Metallmantel und Permanentmagnet noch ein weiteres Material befinden, das z.B. als thermisches Kompensationsmittel zur Kompensation unterschiedlicher thermischer Ausdehnungen des Metallmantels und / oder des Permanentmagneten dient. Zu diesem Zweck kann natürlich auch einfach ein entsprechender Abstand in Form eines Spaltes zwischen Metallmantel und Permanentmagnet vorgesehen sein.

Dadurch, dass der Permanentmagnet durch den Metallmantel und die äussere Verkapselung doppelt gekapselt ist, ist der Permanentmagnet gleichzeitig zum Beispiel gegen aggressive Flüssigkeiten wie Schwefelsäure (H₂SO₄), auch unter erhöhten Temperaturen, z.B. bei 150°C bis 200°C oder auch bei höheren Temperaturen geschützt. Diese werden durch die äussere Verkapselung aus fluoriertem Kohlenwasserstoff vom Permanentmagneten abgeschirmt. Aber auch eventuell vorhandene gasartige Komponente wie zum Beispiel Ozon, das in der aggressiven flüssigen Chemikalie ebenfalls vorhanden sein kann, wird wirksam abgeschirmt. Die Abschirmung eventuell vorhandener gasartiger Komponenten oder auch ionische Bestandteile der Säure, die durch die äussere Verkapselung nicht oder nur unzureichend zurückgehalten werden und durch die äussere Verkapselung in das Innere des Rotors durch diffundieren, werden spätestens von dem den Permanentmagneten umgebenden Metallmantel abgehalten.

Es hat sich dabei herausgestellt, das der Permanentmagnet eines erfindungsgemässes Rotors selbst gegen sehr aggressive Säuren wie Phosphorsäure (H₃PO₄), die in bestimmten Anwendungen bei Temperatur bis 160°C oder noch höher zuverlässig gepumpt werden muss, aber auch Salzsäure (HCl), Flusssäure (HF), Salpetersäure (HNO₃), Essigsäure (CH₃COOH) oder Ammonium Fluorid (NH₄F₂) und auch gegen andere chemisch aggressive Substanzen zuverlässig abgeschirmt werden kann. Dabei sind selbst Mischungen z.B. Mischungen aus Schwefelsäure und Ozon (H₂SO₄ mit O₃), Schwefelsäure mit Wasserstoff Peroxyd (H₂SO₄ mit H₂O₂) oder beispielweise Schwefelsäure mit Flusssäure und Salpetersäure (H₂SO₄ mit HF und HNO₃) oder andere chemisch höchst aggressive Mischungen wirksam abschirmbar.

Die Standzeiten der Rotoren oder auch die Standzeiten von Anlagenteilen, die gemäss der Erfindung mit einer äusseren Schicht aus fluoriertem Kohlenwasserstoff und einer darunter liegenden zweiten Schicht aus einem Metall der Gruppe der Elemente bestehend aus Tantal, Niob, Zirkon, Titan, Hafnium, Gold, Platin, Palladium, Osmium, Iridium, Ruthenium und Rhodium beschichtet sind, sind durch die vorliegende Erfindung entscheidend verlängert worden.

In einem bevorzugten Ausführungsbeispiel besteht der Metallmantel des magnetischen Rotors nur aus mindestens einem Metall der Gruppe der Elemente bestehend aus Tantal, Niob, Zirkon, Titan, Hafnium, Gold, Platin, Palladium, Osmium, Iridium, Ruthenium und Rhodium. In einem für die Praxis besonders bevorzugten Ausführungsbeispiel besteht der Metallmantel im Wesentlichen nur aus Tantal.

Als fluorierte Kohlenwasserstoffe für die äussere Verkapselung kommen besonders bevorzugt Fluoriertes Ethylenpropylen (FEP), Ethyltetrafluorethylen (ETFE), Polytetrafluorethylen (PTFE), Perfluoralkoxylalkan (PFA), Ethylen Chlorotrifluoroethylen (ECTFE), Polyvinylidenfluorid (PVDF) oder eine Kombination verschiedener fluorierter Kohlenwasserstoffe in Frage. Dabei besteht die Verkapselung eines erfindungsgemässen Rotors bevorzugt nur aus mindestens einem der Stoffe Polytetrafluorethylen, Perfluoralkoxylalkan, Ethylen Chlorotrifluoroethylen, oder Polyvinylidenfluorid.

In der Praxis ist der Permanentmagnet des magnetischen Rotor in der Regel formschlüssig und / oder kraftschlüssig mit dem Metallmantel verbunden, damit sich der Permanentmagnet im Betriebszustand in Bezug auf den übrigen Rotorkörper im Wesentlichen nicht bewegen kann. Das ist für einen sicheren Antrieb des Rotors entscheidend, da die äusseren magnetischen Antriebskräfte natürlich am Permanentmagneten des Rotors angreifen, wodurch der Rotor zum Pumpen des Fluid in Rotation versetzt wird. Ebenso ist besonders bevorzugt der Metallmantel formschlüssig und / oder kraftschlüssig mit der Verkapselung, im Speziellen mit dem Kunststoffmantel verbunden ist.

Zwischen dem Permanentmagneten und dem Metallmantel ist dabei besonders vorteilhaft eine Ausnehmung vorgesehen, so dass der Metallmantel ohne Beeinträchtigung des Permanentmagneten verschweissbar ist, was nachfolgend anhand der Zeichnung noch näher im Detail erläutert werden wird.

Schliesslich ist in der Praxis, wie oben bereits erwähnt, zur Kompensation unterschiedlicher thermischer Ausdehnungen des Metallmantels und / oder des Permanentmagneten falls notwendig ein thermisches Kompensationsmittel vorgesehen, so dass z.B. bei höheren Temperaturen keine unerwünschten mechanischen Spannungen zwischen dem Metallmantel und dem Permanentmagneten induziert werden. Sehr häufig ist das thermische Kompensationsmittel einfach ein geeignet schmal gewählter Spalt zwischen Permanentmagnet und Metallmantel, so dass ein Form- und / oder Kraftschluss zwischen Metallmantel und Permanentmagnet trotz des Spaltes noch ausreichend gewährleistet ist.

Die Erfindung betrifft weiter eine Rotationspumpe mit dem erfinderischen magnetischen Rotor.

Zum Schutz des Stators selbst gegen das zu pumpende aggressive Fluid kann eine innere Oberfläche einer Gehäusewand des Pumpengehäuses mit einer Kunststoffbarriere aus dem fluorierten Kohlenwasserstoff versehen sein, wobei zwischen der inneren Oberfläche der Gehäusewand und dem Stator bevorzugt eine Metallbarriere z.B. in Form eines Topfes oder Zylinders vorgesehen ist, die mindestens ein Metall der Gruppe der Elemente bestehend aus Tantal, Niob, Zirkon, Titan, Hafnium, Gold, Platin, Palladium, Osmium, Iridium, Ruthenium und Rhodium umfasst, so dass auch der Stator in völlig analoger Funktion wie der Permanentmagnet im Inneren des Rotors gegen aggressive zu pumpende Fluide, insbesondere auch gegen die oben bereits erwähnten Säuregemische mit gasartigen Bestandteilen optimal geschützt ist.

Der Metallmantel des Rotors und / oder die Metallbarriere zum Stator hin, insbesondere des Pumpengehäuses besteht dabei in einem Speziellen Ausführungsbeispiel nur aus mindestens einem Metall der Gruppe der Elemente bestehend aus Tantal, Niob, Zirkon, Titan, Hafnium, Gold, Platin, Palladium, Osmium, Iridium, Ruthenium und Rhodium.

Dabei umfasst der fluorierte Kohlenwasserstoff besonders vorteilhaft Fluoriertes Ethylenpropylen (FEP), Ethyltetrafluorethylen (ETFE), Polytetrafluorethylen (PTFE), Perfluoralkoxylalkan (PFA), Ethylen Chlorotrifluoroethylen (ECTFE), oder Polyvinylidenfluorid (PVDF), oder die Verkapselung und / oder die Kunststoffbarriere an der inneren Oberfläche der Metallbarriere zum Stator hin besteht im wesentlichen nur aus mindestens einem der Stoffe Polytetrafluorethylen, Perfluoralkoxylalkan, Ethylen Chlorotrifluoroethylen, oder Polyvinylidenfluorid.

Es versteht sich, dass der Rotor der erfindungsgemässen Rotationspumpe selbstverständlich wie oben bereits beschrieben ausgestaltet ist und sich daher an dieser Stelle eine nochmalige detaillierte Beschreibung des Rotors der erfindungsgemässen Rotationspumpe erübrigt.

Als Antrieb für die Rotationspumpe der vorliegenden Erfindung kommt vorteilhaft ein an sich seit langem bekannter lagerloser Motor, prinzipiell in beliebiger Ausführungsform in Frage, wobei in einem besonders bevorzugten Ausführungsbeispiel der Stator gleichzeitig als Lager- und Antriebsstator ausgestaltet ist, und eine axiale Höhe des Rotors bevorzugt kleiner oder gleich einem halben Durchmesser des Rotors ist, der Rotor also ein an sich bekannter sogenannter Scheibenläufer ist.

Im Folgenden wird die Erfindung an Hand der Zeichnung näher erläutert. Es zeigen in schematischer Darstellung:
- Fig. 1: ein Ausführungsbeispiel eines erfindungsgemässen Rotors;
- Fig. 2: eine erfindungsgemässe Rotationspumpe.

Die Fig. 1 zeigt in schematischer Darstellung im Schnitt einen magnetischen Rotor 1 gemäss der vorliegenden Erfindung.

Der magnetische Rotor 1 gemäss Fig. 1 für eine Rotationspumpe 2, wie sie in einem speziellen Ausführungsbeispiel anhand der Fig. 2 weiter unten noch diskutiert wird, ist zum Fördern eines Fluids 3 in einem Pumpengehäuses 4 innerhalb eines Stators 5 der Rotationspumpe 2 in an sich bekannter Weise magnetisch berührungslos und antreibbar lagerbar. Der Rotor 1 ist mittels einer äusseren Verkapselung 6 umfassend einen fluorierten Kohlenwasserstoff gekapselt, wobei der fluorierte Kohlenwasserstoff der Verkapselung 6 z.B. Polytetrafluorethylen, Perfluoralkoxylalkan, Ethylen Chlorotrifluoroethylen, oder Polyvinylidenfluorid umfasst. Im speziellen Beispiel der Fig. 1 besteht die Verkapselung 6 nur aus mindestens einem der vorgenannten fluorierten Kohlenwasserstoffe. Gemäss der Erfindung umfasst der Rotor 1 innerhalb der Verkapselung 6 einen vom Metallmantel 7 ummantelten Permanentmagneten 8, wobei der Metallmantel 7 mindestens ein Metall der Gruppe der Elemente bestehend aus Tantal, Niob, Zirkon, Titan, Hafnium, Gold, Platin, Palladium, Osmium, Iridium, Ruthenium und Rhodium umfasst. Im vorliegenden speziellen Ausführungsbeispiel ist der Metallmantel bis auf Verunreinigungen nur aus Tantal.

Wie der Fig. 1 deutlich zu entnehmen ist, ist der Permanentmagnet 8 formschlüssig mit dem Metallmantel 7 verbunden, wobei zwischen dem Permanentmagneten 8 und dem Metallmantel 7 eine Ausnehmung 9 in Form einer Fase am Permanentmagneten vorgesehen ist, so dass der Metallmantel 7 ohne Beeinträchtigung des Permanentmagneten 8 durch zu hohe Temperaturen bei der Herstellung des Rotors 1 verschweisst werden konnte. Damit im Betriebszustand ein Vordringen von durch die Verkapselung diffundierten gasartigen Komponenten zum Permanentmagneten 8 hin verhindert wird, bildet der Metallmantel 7 bevorzugt eine gasdichte Ummantelung des Permanentmagneten 8, was in der Praxis oft dadurch sichergestellt wird, dass der Permanentmagnet 8 zunächst innerhalb des Metallmantels 7 platziert wird und danach der Metallmantel 7 gasdicht verschweisst oder verlötet wird.

Ebenfalls in Fig. 1 deutlich zu erkennen ist ein thermisches Kompensationsmittel 10, das hier einfach ein geeignet schmaler Spalt zwischen Permanentmagnet 8 und Metallmantel 7 ist und zur Kompensation unterschiedlicher thermischer Ausdehnungen des Metallmantels 7 und des Permanentmagneten 8 dient.

Die Fig. 2 zeigt schliesslich schematisch einen Schnitt einer an sich bekannten Rotationspumpe 2, die mit einem Rotor 1 gemäss der vorliegenden Erfindung ausgestattet ist. Die Rotationspumpe 2 umfasst ein Pumpengehäuse 4 mit einem Einlass 11 zum Zuführen eines Fluids 3 in das Pumpengehäuse 4 und einem Auslass 12 zum Abführen des Fluids 3 aus dem Pumpengehäuse 4. Das Fluid 3 ist dabei zum Beispiel eine chemisch aggressive Säure mit einem Anteil eines Gases, zum Beispiel Schwefelsäure mit Ozon. Zur Förderung des Fluids 3 ist im Pumpengehäuse 4 ein erfindungsgemässer magnetischer Rotor 1 innerhalb eines Stators 5 in an sich bekannter Weise berührungslos magnetisch gelagert, wobei der Rotor 1 in ebenfalls bekannter Weise mit einem Antrieb 13, der als wesentliche Elemente elektrische Spulen 131 und den Stator 5, im Speziellen geformt durch geblechtes Eisen umfasst, die mit dem Permanentmagneten 8 des Rotors 1 in magnetischer Wirkverbindung stehen. Der Antrieb ist hier in einem speziellen Ausführungsbeispiel ein sogenannter an sich bekannter lagerloser Motor ist, bei welchem der Stator 5 gleichzeitig als Lager- und Antriebsstator ausgestaltet ist. Beim speziellen Beispiel der Fig. 2 handelt es sich beim Rotor 1 um einen sogenannten Scheibenläufer, wobei bevorzugt eine axiale Höhe des Rotors 1 kleiner oder gleich einem halben Durchmesser des Rotors 1 ist.

Es versteht sich dabei, dass die Erfindung nicht auf Scheibenläufer beschränkt ist, sondern im Prinzip für alle Rotortypen beliebiger magnetgelagerter Rotationsmaschinen anwendbar ist.

Gemäss der Erfindung ist der Rotor 1 mittels einer äusseren Verkapselung 6 aus einem fluorierten Kohlenwasserstoff gekapselt und innerhalb der Verkapselung 6 ist der vom Metallmantel 7 ummantelte Permanentmagneten 8 vorgesehen. Der Metallmantel 7 umfasst dabei mindestens ein Metall der Gruppe der Elemente bestehend aus Tantal, Niob, Zirkon, Titan, Hafnium, Gold, Platin, Palladium, Osmium, Iridium, Ruthenium und Rhodium.

Aus Gründen der Übersichtlichkeit nicht näher dargestellt ist eine auf einer inneren Oberfläche 411 einer Gehäusewand 41 des Pumpengehäuses 4 vorgesehene Kunststoffbarriere aus dem fluorierten Kohlenwasserstoff, wobei zwischen der inneren Oberfläche 411 der Gehäusewand 41 und dem Stator 5 eine Metallbarriere in Form eines Topfes 400 vorgesehen ist, der mindestens ein Metall der Gruppe der Elemente bestehend aus Tantal, Niob, Zirkon, Titan, Hafnium, Gold, Platin, Palladium, Osmium, Iridium, Ruthenium und Rhodium umfasst.

Der Permanentmagnet 8 ist wie bei Fig. 1 bereits ausführlich beschrieben formschlüssig und / oder kraftschlüssig mit dem Metallmantel 7 verbunden, wobei zur Kompensation unterschiedlicher thermischer Ausdehnungen des Metallmantels 7 und des Permanentmagneten 8 ein thermisches Kompensationsmittel 10 in Form eines engen Spalts zwischen Metallmantel 7 und Permanentmagnet 8 vorgesehen ist.

Es versteht sich, dass alle oben beschriebenen Ausführungsbeispiele der Erfindung nur beispielhaft bzw. exemplarisch zu verstehen sind und die Erfindung nur durch die nachfolgende Ansprüche abgegrenzt wird.

## Patentansprüche

1. Magnetischer Rotor für eine Rotationspumpe (2), wobei der Rotor zum Fördern eines Fluids (3) in einem Pumpengehäuse (4) innerhalb eines Stators (5) der Rotationspumpe (2) magnetisch berührungslos antreibbar und lagerbar ist, und der Rotor mittels einer äusseren Verkapselung (6) umfassend einen fluorierten Kohlenwasserstoff gekapselt ist, **dadurch gekennzeichnet, dass** der Rotor innerhalb der Verkapselung (6) einen von einem Metallmantel (7) ummantelten Permanentmagneten (8) umfasst, wobei der Metallmantel (7) mindestens ein Metall der Gruppe der Elemente bestehend aus Tantal, Niob, Zirkon, Titan, Hafnium, Gold, Platin, Palladium, Osmium, Iridium, Ruthenium und Rhodium umfasst.

2. Magnetischer Rotor nach Anspruch 1, wobei der Metallmantel (7) aus mindestens einem Metall der Gruppe der Elemente bestehend aus Tantal, Niob, Zirkon, Titan, Hafnium, Gold, Platin, Palladium, Osmium, Iridium, Ruthenium und Rhodium besteht.

3. Magnetischer Rotor nach einem der Ansprüche 1 oder 2, wobei der fluorierte Kohlenwasserstoff der Verkapselung (6) Fluoriertes Ethylenpropylen, Ethyltetrafluorethylen, Polytetrafluorethylen, Perfluoralkoxylalkan, Ethylen Chlorotrifluoroethylen, oder Polyvinylidenfluorid umfasst, oder die Verkapselung (6) bevorzugt aus mindestens einem der Stoffe Polytetrafluorethylen, Perfluoralkoxylalkan, Ethylen Chlorotrifluoroethylen, oder Polyvinylidenfluorid besteht.

4. Magnetischer Rotor nach einem der vorangehenden Ansprüche, wobei der Permanentmagnet (8) formschlüssig und / oder kraftschlüssig mit dem Metallmantel (7) verbunden ist.

5. Magnetischer Rotor nach einem der vorangehenden Ansprüche, wobei der Metallmantel (7) formschlüssig und / oder kraftschlüssig mit der Verkapselung (6) verbunden ist.

6. Magnetischer Rotor nach einem der vorangehenden Ansprüche, wobei zwischen dem Permanentmagneten (8) und dem Metallmantel (7) eine Ausnehmung (9) vorgesehen ist, so dass der Metallmantel (7) ohne Beeinträchtigung des Permanentmagneten (8) verschweissbar ist.

7. Magnetischer Rotor nach einem der vorangehenden Ansprüche, wobei zur Kompensation unterschiedlicher thermischer Ausdehnungen des Metallmantels (7) und / oder des Permanentmagneten (8) ein thermisches Kompensationsmittel (10) vorgesehen ist.

8. Rotationspumpe, umfassend ein Pumpengehäuse (4) mit einem Einlass (11) zum Zuführen eines Fluids (3) in das Pumpengehäuse (4) und einem Auslass (12) zum Abführen des Fluids (3) aus dem Pumpengehäuse (4), wobei zur Förderung des Fluids (3) im Pumpengehäuse (4) ein magnetischer Rotor (1) innerhalb eines Stators (5) berührungslos magnetisch gelagert ist und der Rotor (1) mit einem Antrieb (13) in Wirkverbindung steht, **gekennzeichnet durch** einen Rotor gemäß Anspruch 1.

9. Rotationspumpe nach Anspruch 8, wobei eine innere Oberfläche (411) einer Gehäusewand (41) des Pumpengehäuses (4) mit einer Kunststoffbarriere aus dem fluorierten Kohlenwasserstoff versehen ist, und zwischen der inneren Oberfläche (411) der Gehäusewand (41) und dem Stator (5) bevorzugt eine Metallbarriere vorgesehen ist, die mindestens ein Metall der Gruppe der Elemente bestehend aus Tantal, Niob, Zirkon, Titan, Hafnium, Gold, Platin, Palladium, Osmium, Iridium, Ruthenium und Rhodium umfasst.

10. Rotationspumpe nach Anspruch 8 oder 9, wobei der Metallmantel (7) des Rotors (1) und / oder die Metallbarriere aus mindestens einem Metall der Gruppe der Elemente bestehend aus Tantal, Niob, Zirkon, Titan, Hafnium, Gold, Platin, Palladium, Osmium, Iridium, Ruthenium und Rhodium besteht.

11. Rotationspumpe nach einem der Ansprüche 8 bis 10, wobei der fluorierte Kohlenwasserstoff Fluoriertes Ethylenpropylen, Ethyltetrafluorethylen, Polytetrafluorethylen, Perfluoralkoxylalkan, Ethylen Chlorotrifluoroethylen, oder Polyvinylidenfluorid umfasst, oder die Verkapselung (6) und / oder die Kunststoffbarriere an der inneren Oberfläche (411) bevorzugt aus mindestens einem der Stoffe Polytetrafluorethylen, Perfluoralkoxylalkan, Ethylen Chlorotrifluoroethylen, oder Polyvinylidenfluorid besteht.

12. Rotationspumpe nach einem der Ansprüche 8 bis 11, wobei der Permanentmagnet (8) formschlüssig und / oder kraftschlüssig mit dem Metallmantel (7) verbunden ist und / oder wobei der Metallmantel (7) formschlüssig und / oder kraftschlüssig mit der Verkapselung (6) verbunden ist.

13. Rotationspumpe nach einem der Ansprüche 8 bis 12, wobei zwischen dem Permanentmagneten (8) und dem Metallmantel (7) eine Ausnehmung (9) vorgesehen ist, so dass der Metallmantel (7) ohne Beeinträchtigung des Permanentmagneten (8) verschweissbar ist.

14. Rotationspumpe nach einem der Ansprüche 8 bis 13, wobei zur Kompensation unterschiedlicher thermischer Ausdehnungen des Metallmantels (7) und / oder des Permanentmagneten (8) ein thermisches Kompensationsmittel (10) vorgesehen ist.

15. Rotationspumpe nach einem der Ansprüche 8 bis 14, wobei der Antrieb ein lagerloser Motor ist, und der Stator (5) bevorzugt als Lager- und Antriebsstator ausgestaltet ist, wobei bevorzugt eine axiale Höhe des Rotors (1) kleiner oder gleich einem halben Durchmesser des Rotors (1) ist.

## Claims

1. A magnetic rotor for a rotary pump (2), wherein the rotor can be driven and levitated in a magnetically contactless manner in a pump housing (4) within a stator (5) of the rotary pump (2) for conveying a fluid (3) and the rotor is encapsulated by means of an outer encapsulation (6) including a fluorinated hydrocarbon, **characterized in that** the rotor includes a permanent magnet (8) sheathed by a metal jacket (7) within the encapsulation (6), with the metal jacket (7) including at least one metal of the group of elements composed of tantalum, niobium, zirconium, titanium, hafnium, gold, platinum, palladium, osmium, iridium, ruthenium and rhodium.

2. A magnetic rotor in accordance with claim 1, wherein the metal jacket (7) is composed of at least one metal of the group of elements composed of tantalum, niobium, zirconium, titanium, hafnium, gold, platinum, palladium, osmium, iridium, ruthenium and rhodium.

3. A magnetic rotor in accordance with one of the claims 1 or 2, wherein the fluorinated hydrocarbon of the encapsulation (6) incudes fluorinated ethylene propylene, ethylene tetrafluoroethylene, polytetrafluoroethylene), perfluoroalkoxyl alkane, ethylene chlorotrifluoroethylene or polyvinylidene or the encapsulation (6) is preferably composed of at least one of the materials polytetrafluoroethylene, perfluoroaloxyl alkane, ethylene chlorotrifluorotheylene or polyvinylidene fluoride

4. A magnetic rotor in accordance with any one of the preceding claims, wherein the permanent magnet (8) is connected to the metal jacket (7) in a form-fitted and/or force-transmitting manner.

5. A magnetic rotor in accordance with any one of the preceding claims, wherein the metal jacket (7) is connected to the encapsulation (6) in a form-fitted and/or force-transmitting manner.

6. A magnetic rotor in accordance with any one of the preceding claims, wherein a cut-out (9) is provided between the permanent magnet (8) and the metal jacket (7) so that the metal jacket (7) can be welded without impairing the permanent magnet (8).

7. A magnetic rotor in accordance with any one of the preceding claims, wherein a thermal compensation means (10) is provided for compensating different thermal expansions of the metal jacket (7) and/or of the permanent magnet (8).

8. A rotary pump including a pump housing (4) having an inlet (11) for supplying a fluid (3) into the pump housing (4) and having an outlet (12) for leading off the fluid (3) from the pump housing (4), wherein a magnetic rotor (1) is magnetically contactlessly levitated within a stator (5) in the pump housing (4) and the rotor (1) is in operative connection with a drive (13) for conveying the fluid (3), **characterized by** a rotor in accordance with claim 1.

9. A rotary pump in accordance with claim 8, wherein an inner surface (411) of a housing wall (41) of the pump housing (4) is provided with a plastic barrier made from the fluorinated hydrocarbon and a metal barrier is preferably provided between the inner surface (411) of the housing wall (41) and the stator (5), which includes at least one metal of the group of elements composed of tantalum, niobium, zirconium, titanium, hafnium, gold, platinum, palladium, osmium, iridium, ruthenium and rhodium.

10. A rotary pump in accordance with claim 8 or claim 9, wherein the metal jacket (7) of the rotor (1) and/or the metal barrier is composed of at least one metal of the group of elements composed of tantalum, niobium, zirconium, titanium, hafnium, gold, platinum, palladium, osmium, iridium, ruthenium and rhodium.

11. A rotary pump in accordance with any one of the claims 8 to 10, wherein the fluorinated hydrocarbon includes fluorinated ethylene propylene, ethylene tetrafluoroethylene , polytetrafluoroethylene, perfluoroalkoxyl alkane, ethylene chlorotrifluoroethylene or polyvinylidene fluoride or the encapsulation (6) and/or the plastic barrier at the inner surface (411) is preferably composed of at least one of the materials polytetrafluoroethylene, perfluoroaloxyl alkane, ethylene chlorotrifluorotheylene or polyvinylidene fluoride.

12. A rotary pump in accordance with any one of the claims 8 to 11, wherein the permanent magnet (8) is connected to the metal jacket (7) in a form-fitted and/or force-transmitting manner and/or wherein the metal jacket (7) is connected to the encapsulation (6) in a form-fitted and/or force-transmitting manner.

13. A rotary pump in accordance with any one of the claims 8 to 12, wherein a cut-out (9) is provided between the permanent magnet (8) and the metal jacket (7) so that the metal jacket (7) can be welded without impairing the permanent magnet (8).

14. A rotary pump in accordance with any one of the claims 8 to 13, wherein a thermal compensation means (10) is provided for compensating different thermal expansions of the metal jacket (7) and/or of the permanent magnet (8).

15. A rotary pump in accordance with any one of the claims 8 to 14, wherein the drive is a bearingless motor and the stator (5) is preferably designed as a bearing stator and drive stator, with an axial height of the rotor (1) preferably being smaller than or equal to half a diameter of the rotor (1).

## Revendications

1. Un rotor magnétique pour une pompe rotative (2), dans lequel le rotor peut être entraîné et monté magnétiquement sans contact dans un boîtier de pompe (4) à l'intérieur d'un stator (5) de la pompe rotative (2) pour convoyer un fluide (3), et le rotor est encapsulé par une encapsulation externe (6) comprenant un hydrocarbure fluoré, **caractérisé en ce que** le rotor comprend à l'intérieur de l'encapsulation (6) un aimant permanent (8) gainé dans une gaine métallique (7), dans lequel la gaine métallique (7) comprend au moins un métal du groupe des éléments consistant en tantale, niobium, zircon, titane, hafnium, or, platine, palladium, osmium, iridium, ruthénium et rhodium.

2. Un rotor magnétique selon la revendication 1, dans lequel la gaine métallique (7) consiste en au moins un métal du groupe des éléments consistant en tantale, niobium, zircon, titane, hafnium, or, platine, palladium, osmium, iridium, ruthénium et rhodium.

3. Un rotor magnétique selon l'une des revendications 1 ou 2, dans lequel l'hydrocarbure fluoré de l'encapsulation (6) comprend de l'éthylène propylène fluoré, de l'éthylène tétrafluoroéthylène, du polytétrafluoroéthylène, du perfluoroalcoxyalcane, de l'éthylène chlorotrifluoroéthylène ou du fluorure de polyvinylidène, ou l'encapsulation (6) consiste de préférence en au moins une substance parmi le polytétrafluoroéthylène, le perfluoroalkoxylalcane, l'éthylène chlorotrifluoroéthylène ou le polyfluorure de vinylidène.

4. Un rotor magnétique selon l'une des revendications précédentes, dans lequel l'aimant permanent (8) est connecté par forme et / ou par adhérence à la gaine métallique (7).

5. Un rotor magnétique selon l'une des revendications précédentes, dans lequel la gaine métallique (7) est connecté par forme et / ou par adhérence à l'encapsulation (6).

6. Un rotor magnétique selon l'une des revendications précédentes, dans lequel un évidement (9) est prévu entre l'aimant permanent (8) et la gaine métallique (7) de telle sorte que la gaine métallique (7) peut être soudée sans affecter l'aimant permanent (8).

7. Un rotor magnétique selon l'une des revendications précédentes, dans lequel un moyen de compensation thermique (10) est prévu pour compenser les différentes dilatations thermiques de la gaine métallique (7) et / ou de l'aimant permanent (8).

8. Une pompe rotative, comprenant un boîtier de pompe (4) avec une entrée (11) pour fournir un fluide (3) dans le boîtier de pompe (4) et une sortie (12) pour décharger le fluide (3) du boîtier de pompe (4), dans lequel un rotor magnétique (1) est monté magnétiquement sans contact dans le boîtier de pompe (4) à l'intérieur d'un stator (5) pour convoyer le fluide (3) et le rotor (1) est relié de manière opérationnelle à un entraînement (13), **caractérisé par** un rotor selon la revendication 1.

9. Une pompe rotative selon la revendication 8, dans laquelle une surface intérieure (411) d'une paroi de boîtier (41) du boîtier de pompe (4) est pourvue d'une barrière plastique au ledit hydrocarbure fluoré et une barrière métallique est prévue de préférence entre la surface intérieure (411) de la paroi du boîtier (41) et le stator (5), laquelle barrière métallique comprend au moins un métal du groupe des éléments consistant en tantale, niobium, zircon, titane, hafnium, or, platine, palladium, osmium, iridium, ruthénium et rhodium.

10. Une pompe rotative selon l'une des revendications 8 ou 9, dans laquelle la gaine métallique (7) du rotor (1) et / ou la barrière métallique consiste en au moins un métal du groupe des éléments consistant en tantale, niobium, zircon, titane, hafnium, or, platine, palladium, osmium, iridium, ruthénium et rhodium.

11. Une pompe rotative selon l'une des revendications 8 à 10, dans laquelle l'hydrocarbure fluoré comprend de l'éthylène propylène fluoré, de l'éthylène tétrafluoroéthylène, du polytétrafluoroéthylène, du perfluoroalcoxyalcane, de l'éthylène chlorotrifluoroéthylène ou du fluorure de polyvinylidène, ou l'encapsulation (6) et / ou la barrière plastique à la surface intérieure (411) consiste de préférence en au moins une substance parmi le polytétrafluoroéthylène, le perfluoroalkoxylalcane, l'éthylène chlorotrifluoroéthylène ou le polyfluorure de vinylidène.

12. Une pompe rotative selon l'une des revendications 8 à 11, dans laquelle l'aimant permanent (8) est connecté par forme et / ou par adhérence à la gaine métallique (7) et / ou dans laquelle la gaine métallique (7) est connecté par forme et / ou par adhérence à l'encapsulation (6).

13. Une pompe rotative selon l'une des revendications 8 à 12, dans laquelle un évidement (9) est prévu entre l'aimant permanent (8) et la gaine métallique (7) de telle sorte que la gaine métallique (7) peut être soudée sans affecter l'aimant permanent (8).

14. Une pompe rotative selon l'une des revendications 8 à 13, dans laquelle un moyen de compensation thermique (10) est prévu pour compenser les différentes dilatations thermiques de la gaine métallique (7) et / ou de l'aimant permanent (8).

15. Une pompe rotative selon l'une des revendications 8 à 14, dans laquelle l'entraînement est un moteur sans palier, et le stator (5) est de préférence conçu comme stator de palier et stator d'entraînement, dans laquelle de préférence, une hauteur axiale du rotor (1) est inférieure ou égale à un demi-diamètre du rotor (1).
